# EUROPÄISCHE PATENTSCHRIFT

(11) **EP 1 692 990 B1**
(45) Veröffentlichungstag und Bekanntmachung des Hinweises auf die Patenterteilung: **22.04.2009**
(21) Anmeldenummer: 06100770.4
(22) Anmeldetag: 24.01.2006
(51) Int. Cl.: A47L 9/14, B31B 41/00, B01D 39/16

(54) **Staubsaugerbeutel und Verfahren zur Herstellung eines Staubsaugerbeutels**
Filtering bag for a suction cleaner and process for the manufacture of a suction cleaner filtering bag
Sac à poussière pour un aspirateur et procédé pour la fabrication d'un sac à poussière pour un aspirateur

(30) Priorität: 17.02.2005 DE 102005007232
(43) Veröffentlichungstag der Anmeldung: 23.08.2006
(73) Patentinhaber: MELITTA HAUSHALTSPRODUKTE GmbH & Co. Kommanditgesellschaft, D-32427 Minden (DE)
(72) Erfinder: Czado, Wolfgang, 32429 Minden (DE)
(74) Vertreter: Dantz, Jan Henning

(56) Entgegenhaltungen:
- EP-A1- 1 059 056
- DE-A1- 3 017 234
- DE-U1- 8 622 890
- FR-A1- 2 849 802

## Beschreibung

Die vorliegende Erfindung betrifft einen Staubsaugerbeutel mit einem luftdurchlässigen Beutel, an dem eine Einlassöffnung zum Einfügen eines Stutzens eines Staubsaugers vorgesehen ist, wobei die Einlassöffnung durch eine umlaufende Dichtung gebildet ist, und ein Verfahren zur Herstellung eines Staubsaugerbeutels.

Es gibt Staubsaugerbeutel, bei denen um eine Einlassöffnung eine Dichtung aus Gummi angeordnet ist, die mit dem meist aus Filterpapier bestehenden Beutel verklebt ist. Die Dichtung aus Gummi bildet einen ebenen Ring aus, in den ein Stutzen eines Staubsaugers einfügbar ist. Einerseits ist die Herstellung einer solchen Dichtung aufwendig und andererseits ist die Qualität der Abdichtung begrenzt, da es zu Undichtigkeiten zwischen der elastischen Dichtung und dem Stutzen kommen kann, sodass Luft ungefiltert wieder an die Umgebung abgegeben wird.

Die DE 86 22 890 offenbart einen Filterbeutel für einen Staubsauger, bei dem eine Halteplatte aus thermoplastischen Kunststoff hergestellt ist. Mit der Halteplatte ist einstückig eine umlaufende Dichtlippe ausgebildet, die über den Umfang verteilt mehrere radiale Ausbuchtungen aufweist.

Zudem ist aus der DE 102 03 460 ein Staubsaugerbeutel bekannt, bei dem ein Vliesstoffmaterial eingesetzt wird und die Dichtung um die Einlassöffnung aus dem Vliesstoff selbst gebildet ist. Auch hier ist die Dichtung ringförmig um die Einlassöffnung angeordnet und eben. Wie in Figur 1 dargestellt ist, kann an einem solchen Staubsaugerbeutel 2 eine ringförmige Dichtung 3 angeordnet sein, die eine Einlassöffnung umgibt und in die ein Stutzen 1 einfügbar ist. Problematisch ist hierbei, dass um den Beutel 2 ein Unterdruck erzeugt wird und somit die elastische Dichtung 3 sich verformen kann und ein Spalt 5 zwischen Stutzen 1 und Dichtung 3 ausgebildet wird, durch den Luft entweichen kann, wie dies durch den Pfeil 4 dargestellt ist.

Die EP 1 059 056 offenbart ein Verfahren zum Herstellen eines Staubsaugerbeutels, bei dem zwei übereinander liegende Bahnen zusammen mit einem Montageelement zur Herstellung einer Einlassöffnung gestanzt werden. Anschließend werden die Bahnen zu Staubsaugerbeuteln weiter verarbeitet.

Es ist daher Aufgabe der vorliegenden Erfindung einen Staubsaugerbeutel und ein Verfahren zur Herstellung eines solchen Staubsaugerbeutels zu schaffen, bei dem eine hohe Qualität der Abdichtung an dem Stutzen gewährleistet wird.

Diese Aufgabe wird mit einem Staubsaugerbeutel mit den Merkmalen des Anspruches 1 und einem Verfahren zur Herstellung eines Staubsaugerbeutels mit den Merkmalen des Anspruches 6 gelöst.

Ein erfindungsgemäßer Staubsaugerbeutel umfasst eine umlaufende Dichtung um eine Einlassöffnung, wobei die Dichtung in den Beutel hervorsteht und eine an den Stutzen anlegbare Dichtlippe ausbildet. Die Dichtung erstreckt sich somit teilweise in den Beutel hinein und bildet einen Schlauchabschnitt aus, der sich an den Einlassstutzen anlegen kann. Dadurch wird die Qualität der Abdichtung verbessert und zudem kann die Dichtung nicht mehr durch einen Unterdruck umgebogen werden, wie dies beim Stand der Technik der Fall ist. Denn die hervorstehende Dichtung wird durch den Stutzen gehalten und kann nicht durch den Unterdruck verformt werden. Die Dichtung ist dabei durch Prägen des Materials des Beutels um die Einlassöffnung hergestellt.

Gemäß einer bevorzugten Ausgestaltung der Erfindung bildet die Dichtung einen in den Beutel hervorstehenden Ring aus. Dabei kann der Ring eine gewisse Elastizität aufweisen, damit der Stutzen formschlüssig in der Dichtung aufgenommen ist.

Um das Einfügen des Stutzens zu erleichtern, ist die Dichtung vorzugsweise zum Ende hin konisch verjüngt, wobei hier auch ein Toleranzausgleich stattfinden kann, falls Stutzen mit unterschiedlichem Durchmesser eingefügt werden.

Der Beutel kann beispielsweise aus Vliesstoff gebildet sein, der um die Einlassöffnung geprägt wird. Ferner kann eine Halteplatte und eine Verschlussplatte aus Kunststoff um die Einlassöffnung vorgesehen sein, um die Einlassöffnung beim Entsorgen des Beutels verschließen zu können.

Gemäß dem erfindungsgemäßen Verfahren wird eine Materialbahn nach dem Stanzen einer Einlassöffnung um die Einlassöffnung herum geprägt, wobei eine ringförmig hervorstehende Dichtlippe hergestellt wird. Anschließend wird die Materialbahn noch mit einer weiteren Materialbahn zusammengefügt, zugeschnitten und fertiggestellt, wobei eine Halteplatte um die Einlassöffnung festgelegt wird.

Gemäß einer Weiterbildung des Verfahrens wird beim Prägen das Material durch den Prägestempel und die Prägematritze erwärmt, vorzugsweise auf eine Temperatur zwischen 50 und 200°C. Durch das Erwärmen des Materials kann das Vliesstoffmaterial unter Beibehaltung einer gewissen Elastizität verformt werden.

Die Erfindung wird nachfolgend anhand eines Ausführungsbeispieles mit Bezug auf die beigefügten Zeichnungen näher erläutert. Es zeigen:
- Figur 1: eine schematische Ansicht des Öffnungsbereiches eines Staubsaugerbeutels nach dem Stand der Technik;
- Figur 2: eine schematische Ansicht eines erfindungsgemäßen Staubsaugerbeutels im Bereich der Einlassöffnung;
- Figur 3: eine schematische Ansicht eines ersten Verfahrensschrittes zur Herstellung eines Staubsaugerbeutels;
- Figur 4: eine schematische Ansicht des Prägeschrittes bei dem Herstellungsverfahren, und
- Figur 5: eine schematische Ansicht der Einlassöffnung des Staubsaugerbeutels vor dem Einfügen des Stutzens.

In Figur 2 ist schematisch ein Ausführungsbeispiel eines Staubsaugerbeutel 10 im Bereich einer Einlassöffnung dargestellt, der aus einem Vliesstoffmaterial besteht, wobei auch andere Materialien, wie Filterpapier eingesetzt werden können. Dabei können Vliesstoffe zum Einsatz kommen, die mehrlagig aufgebaut sind und unterschiedliche Schichten für eine mechanische Stützfunktion, eine Feinfilterfunktion, eine Vor- und Grobfilterfunktion, sowie eine Prallschutzfunktion haben. Typische Einzellagen bestehen aus Spunbond, Meltblow, Krempel oder Airlaid. Auch Mischungen zwischen Vliesstoff, Papier und Kunststofffolien können eingesetzt werden.

Um eine Einlassöffnung ist ein ringförmiger Abschnitt 11 vorgesehen, an dem eine Dichtung 12 angeformt ist. Die Dichtung 12 steht dabei ringförmig in den Beutel 10 hervor und liegt an einem Einlassstutzen 1 eines Staubsaugers an. Selbst bei Erzeugen eines Unterdruckes um den Beutel 10 kann die Dichtung 12 nicht umklappen, da sie durch den Stutzen 1 gehalten wird.

Vorzugsweise sind Beutel 10 und Dichtung 12 aus einem Vliesstoff gebildet.

Die Herstellung des Staubsaugerbeutels wird anhand der Figuren 3 bis 5 erläutert.

In Figur 3 wird eine Materialbahn 13 an einer Stanze 14 vorbeigeführt und eine Einlassöffnung 19 ausgestanzt.

Anschließend wird entsprechend Figur 4 der Bereich um die Einlassöffnung 19 geprägt. Hierfür ist ein Prägestempel 15 und eine Prägematritze 16 vorgesehen, die beheizt sind, um den Bereich um die Einlassöffnung 19 beim Prägen zu erhitzen. Der Prägestempel 15 weist eine kegelstumpfförmige Gestalt auf und die Prägematritze 16 besitzt eine entsprechend ausgebildete konische Aufnahme 18, sodass die Materialbahn 13 im Bereich der Einlassöffnung 19 entsprechend konisch verformt wird.

In Figur 5 ist der Filterbeutel 10 dargestellt, bevor der Einlassstutzen 1 des Staubsaugers montiert wird. An dem Beutel 10 ist eine in den Beutel hineinstehende Dichtung 12 angeordnet, die sich konisch verjüngt und somit das Einführen des Stutzens 1 erleichtert. Die Länge der Dichtung 12 kann in einem Bereich zwischen 0,5 bis 4 cm, vorzugsweise 1 bis 2 cm liegen. Statt einer konischen Form kann auch ein Dichtungsschlauch gebildet sein, der sich im Wesentlichen parallel zu dem Stutzen 1 erstreckt.

## Patentansprüche

1. Staubsaugerbeutel, mit einem luftdurchlässigen Beutel (10), an dem eine Einlassöffnung (19) zum Einführen eines Stutzens (1) eines Staubsaugers vorgesehen ist, wobei die Einlassöffnung (19) durch eine umlaufende Dichtung (12) gebildet ist, wobei die Dichtung (12) in den Beutel (10) hervorsteht und eine an den Stutzen (1) anlegbare Dichtlippe ausbildet, **dadurch gekennzeichnet, dass** die Dichtung (12) durch Prägen des Materials des Beutels (10) um die Einlassöffnung (19) hergestellt ist.

2. Staubsaugerbeutel nach Anspruch 1, **dadurch gekennzeichnet, dass** die Dichtung (12) einen in den Beutel (10) hervorstehenden Ring ausbildet.

3. Staubsaugerbeutel nach Anspruch 1 oder 2, **dadurch gekennzeichnet, dass** die Dichtung (12) sich zum Ende hin konisch verjüngt.

4. Staubsaugerbeutel nach einem der Ansprüche 1 bis 3, **dadurch gekennzeichnet, dass** der Beutel (10) aus einem Vliesstoff gebildet ist.

5. Staubsaugerbeutel nach einem der Ansprüche 1 bis 4, **dadurch gekennzeichnet, dass** um die Einlassöffnung (19) eine Halteplatte aus Kunststoff an dem Beutel (10) vorgesehen ist.

6. Verfahren zur Herstellung eines Staubsaugerbeutels, mit den folgenden Schritten:
- Stanzen einer Materialbahn (13) zur Herstellung einer Einlassöffnung (19);
**gekennzeichnet, durch**
- Prägen des um die Einlassöffnung (19) angeordneten Bereiches derart, dass eine ringförmige hervorstehende Dichtlippe (12) hergestellt wird, und
- Zusammenfügen der Materialbahn (13) mit Dichtlippe (12) mit einer weiteren Materialbahn, Zuschneiden und Fertigstellen des Staubsaugerbeutels.

7. Verfahren nach Anspruch 6, **dadurch gekennzeichnet, dass** beim Prägen das Material durch den Prägestempel (15) und die Prägematritze (16) erwärmt wird, vorzugsweise auf eine Temperatur zwischen 50 und 200° C.

8. Verfahren nach Anspruch 6 oder 7, **dadurch gekennzeichnet, dass** die Materialbahn (13) aus einem Vliesstoff besteht.

## Claims

1. Vacuum cleaner bag with an air-permeable bag (10), at which an inlet opening (19) for introduction of a stub pipe (1) of a vacuum cleaner is provided, wherein the inlet opening (19) is formed by an encircling seal (12) and wherein the seal (12) protrudes into the bag (10) and forms a sealing lip placeable against the stub pipe (1), **characterised in that** the seal (12) is produced by stamping the material of the bag (10) around the inlet opening (19).

2. Vacuum cleaner bag according to claim 1, **characterised in that** the seal (12) forms a ring protruding into the bag (10).

3. Vacuum cleaner bag according to claim 1 or 2, **characterised in that** the seal (12) conically tapers towards the end.

4. Vacuum cleaner bag according to any one of claims 1 to 3, **characterised in that** the bag (10) is formed from a non-woven material.

5. Vacuum cleaner bag according to any one of claims 1 to 4, **characterised in that** a retaining plate of plastics material is provided at the bag (10) around the inlet opening (19).

6. Method of producing a vacuum cleaner bag, comprising the following steps:
- punching a material path (13) for producing an inlet opening (19);
**characterised by**
- stamping the region, which is arranged around the inlet opening (19), in such a manner than an annularly protruding sealing lip (12) is produced and
- joining the material path (13) with sealing lip (12) with a further material path, cutting to size and finishing the vacuum cleaner bag.

7. Method according to claim 6, **characterised in that** during stamping the material is heated by the stamping ram (15) and the stamping die (16) preferably to a temperature between 50 and 200° C.

8. Method according to claim 6 or 7, **characterised in that** the material path (13) consists of a non-woven material.

## Revendications

1. Sac à poussière pour aspirateur comprenant un sac (10) perméable à l'air, muni d'un orifice d'entrée (19) pour introduire un embout (1) d'aspirateur,
l'orifice d'entrée (19) est muni d'un joint périphérique (12),
le joint (12) vient en saillie dans le sac (10) et forme une lèvre d'étanchéité s'appliquant contre l'embout (1),
**caractérisé en ce que**
le joint (12) est réalisé par impression de la matière du sac (10) autour de l'orifice d'entrée (19).

2. Sac à poussière d'aspirateur selon la revendication 1,
**caractérisé en ce que**
le joint (12) forme un anneau venant en saillie dans le sac (10).

3. Sac à poussière d'aspirateur selon la revendication 1 ou 2,
**caractérisé en ce que**
le joint (12) va en diminuant vers son extrémité suivant une forme conique.

4. Sac à poussière d'aspirateur selon l'une des revendications 1 à 3,
**caractérisé en ce que**
le sac (10) est réalisé en un matériau non tissé.

5. Sac à poussière d'aspirateur selon l'une des revendications 1 à 4,
**caractérisé par**
une plaque de fixation en matière plastique prévue sur le sac (10) autour de l'orifice d'entrée (19).

6. Procédé de fabrication d'un sac d'aspirateur selon lequel
on emboutit une bande de matière (13) pour fabriquer un orifice d'entrée (19),
**caractérisé en ce qu'**
- on imprime la zone autour de l'orifice d'entrée (19) pour former une lèvre d'étanchéité (12), annulaire, venant en saillie,
- on assemble la bande de matière (13) avec la lèvre d'étanchéité (12) à une autre bande de matière, on découpe et on termine la fabrication du sac à poussière.

7. Procédé de fabrication selon la revendication 6,
**caractérisé en ce qu'**
en imprimant la matière avec le poinçon d'impression (15) et la matrice d'impression (16) on chauffe la matière, de préférence à une température comprise entre 50°C et 200°C.

8. Procédé selon la revendication 6 ou 7
**caractérisé en ce que**
la bande de matière (13) est un non tissé.
